# FASCICULE DE BREVET EUROPEEN

(11) **EP 3 538 722 B1**
(45) Date de publication et mention de la délivrance du brevet: **12.08.2020**
(21) Numéro de dépôt: 17804632.2
(22) Date de dépôt: 14.11.2017
(51) Int. Cl.: E04H 4/06, E04H 4/12

(54) **PISCINE À FOND MOBILE ET À DÉBORDEMENT**
ÜBERLAUFBECKEN MIT BEWEGLICHEM BODEN
OVERFLOW POOL WITH MOVABLE BOTTOM

(30) Priorité: 14.11.2016 FR 1660971
(43) Date de publication de la demande: 18.09.2019
(73) Titulaire: Techno-Pool, 59100 Roubaix (FR)
(72) Inventeur: STOCK, Michel, 59310 Auchy-lez-Orchies (FR)
(74) Mandataire: Plasseraud IP
(86) Numéro de dépôt international: PCT/FR2017/053105
(87) Numéro de publication internationale: WO 2018/087498

(56) Documents cités:
- WO-A1-2011/030043
- WO-A2-2011/077377
- FR-A1- 3 001 246

## Description

La présente invention concerne le domaine des piscines, installées hors-sol ou enterrées, et en particulier les piscines à fond mobile. L'invention concerne plus particulièrement une piscine à fond mobile et à débordement.

On connait tout d'abord de l'état de la technique les piscines à débordement, qui sont appréciées pour leur esthétique et qui se caractérisent par un ou plusieurs côtés de la piscine prévus débordant sous l'action d'un système de pompe : dans une telle piscine le niveau de l'eau est ainsi sensiblement constant quel que soit les conditions de baignade (telles que le nombre de baigneurs, le volume d'eau en débordement) ou des conditions extérieures telles que les intempéries.

De telles piscines nécessitent ainsi, et par rapport à une piscine non débordante, un circuit de recirculation d'eau qui comprend un ou plusieurs réservoirs secondaires (distinct du volume de baignade en débordement). Ce ou ces réservoirs secondaires ont pour fonction de collecter l'eau en débordement, et de servir de tampon lorsque le volume d'eau dans la piscine varie, par exemple en raison de la présence de baigneur dans le volume de baignade de la piscine en débordement, ou encore en raison d'un supplément d'eau tel que l'eau de pluie. Le circuit de recirculation assure un débit d'eau qui maintient le niveau d'eau de la piscine constante, continument en débordement.

Selon les constatations de l'inventeur, de telles piscines à débordement présentent ainsi comme premier inconvénient de nécessiter un espace de construction important, non seulement en raison de la construction principale, à savoir le réservoir définissant le volume de baignade en débordement, mais également en raison des réservoirs secondaires, à fonction tampon qui occupent un espace supplémentaire à cette construction.

En raison du débordement continu de la piscine qui favorise les échanges thermiques et l'évaporation, les piscines à débordement présentent encore pour inconvénient majeur de refroidir l'eau de la piscine, ce qui nécessite bien souvent l'ajout d'un système de chauffage par exemple à pompe à chaleur et augmente les couts de fonctionnement.

On connait par ailleurs les piscines d'un fond mobile, par exemple afin d'améliorer la sécurité vis-à-vis des jeunes enfants en permettant de régler la profondeur du bassin. La plateforme mobile permet encore, lorsque la piscine est non utilisée, de pouvoir utiliser la surface de la plateforme comme plancher.

Ainsi, il existe dans l'état de l'art différents types de fond mobile pour piscine permettant de faire varier la profondeur du bassin de la piscine, voire d'utiliser le fond mobile comme une surface plane de plancher.

Généralement, le fond mobile se présente sous la forme d'une plateforme qui peut passer d'une position basse, immergée, dans laquelle le fond mobile constitue le fond de la piscine, à une position haute, à l'air libre, dans laquelle le fond mobile forme un plancher.

Une telle piscine à fond mobile est connue du document WO 2011/077377 . Selon un premier mode de réalisation de ce document, illustré à la figure 2, la plateforme comprend un plateau destiné à être piétiné et un ballast embarqué destiné à être rempli d'eau ou d'air selon la position que l'on veut donner au fond mobile. En changeant la flottabilité de la plateforme, il est possible d'actionner la plateforme à la descente ou à la montée. D'autres modes d'actionnement de la plateforme sont connus d'autres antériorités, tels que par exemple des vérins, ou encore des systèmes de câbles et poulies.

Sous l'action de la plateforme, l'eau se déplace de part et d'autre de ladite plateforme, du dessus vers le dessous lors de la montée, et du dessous vers le dessus lors de la descente. En raison de l'imperméabilité de la plateforme, il est nécessaire de laisser un jour important entre le bord périphérique de la plateforme mobile et les parois latérales afin de permettre cette circulation de l'eau. Ce mode de réalisation a pour principal inconvénient de laisser un espace relativement important entre le bord périphérique de la plateforme et les parois latérales ce qui n'est pas acceptable en termes de sécurité en raison des risques de pincement.

Il existe également un risque d'introduction de saletés et/ou d'objet par les espaces présents entre les parois de la piscine et la plateforme, les objets étant alors difficilement récupérables.

Cet espace est également préjudiciable lorsque la plateforme est en position haute, au-dessus de la surface de l'eau en ce que la plateforme ne permet pas une isolation optimale du bassin de l'environnement extérieur, de la chaleur s'échappant par cet espace.

Selon un deuxième mode de réalisation de ce document, illustré à la figure 8 du document WO 2011/077377, la plateforme est perméable, notamment ajourée, de telle manière à laisser l'eau circuler au travers de la plateforme lors de la montée et de la descente.

Cependant, un tel mode de réalisation ne permet pas d'isoler thermiquement la piscine, voire de constituer un écran contre l'évaporation, lorsque la plateforme est en position haute. Cela a pour conséquence d'une part d'augmenter la consommation d'énergie impartie pour le chauffage et, le cas échéant l'énergie impartie pour déshumidifier l'environnement du bâtiment dans lequel est située la piscine.

On connait encore du document FR 1350562 du présent demandeur une piscine à fond mobile qui comprend un conduit de circulation de l'eau, périphérique et extérieur au volume de baignade. Ce circuit périphérique comprend une bouche supérieure et une bouche inférieure communiquant avec le volume de baignade.

Lors des mouvements de plateforme à la montée, ce circuit autorise la circulation de l'eau du dessus vers le dessous de la plateforme, l'eau entrant par la bouche supérieure dans le circuit, ressortant par la bouche inférieure, sous l'action de poussée de la plateforme. A l'inverse, et lors de mouvement de descente, le circuit autorise la circulation de l'eau du dessous vers le dessus de la plateforme, l'eau entrant par la bouche inférieure dans le circuit, ressortant par la bouche supérieure, sous l'action de poussée de la plateforme.

Un tel circuit permet avantageusement d'utiliser une plateforme à paroi imperméable, ce qui permet notamment d'obtenir de bonnes performances d'isolation thermique lorsque la plateforme est en position haute, au-dessus de l'eau, tout en limitant la dimension du jeu périphérique entre la plateforme et les parois latérales du volume de baignade, qui est à l'origine d'un risque de pincement.

De manière avantageuse, et dans une telle conception de la piscine, en position haute, la plateforme mobile vient prolonger, la surface du plancher autour de la piscine, procurant un plancher parfaitement plat, avantageusement sans discontinuité entre la surface de la plateforme mobile alors en position haute et la surface du plancher périphérique à la piscine.

Selon les constatations de l'inventeur, une piscine à plateforme à fond mobile selon la conception du document FR 1350562 n'est toutefois pas compatible avec une conception de la piscine à débordement.

Selon les tests mis en œuvre par l'inventeur, dans une piscine telle que décrite dans le document FR 1350562 on constate par exemple lors des mouvements de la plateforme à la montée ou à la descente une légère augmentation du niveau d'eau en surface. FR 3 001 246 montre une piscine à fond mobile selon la préambule de la revendication 1. WO 2011/030043 montre une piscine à débordement.

Le but de la présente invention est de pallier les inconvénients précités en proposant une piscine à fond mobile et à débordement qui permet, d'une part, d'obtenir une esthétique réussie grâce à un niveau d'eau en débordement sensiblement à hauteur du plancher autour de la piscine, procurant d'autre part de bonnes performances d'isolation thermique en position de fermeture de la plateforme qui est alors sensiblement à niveau du plancher, et permettant encore l'obtention d'une surface plane formée par la plateforme mobile alors en position relevée et le plancher périphérique à la piscine, avantageusement sans présence de discontinuité intermédiaire.

Un autre but de la présente invention est de proposer une telle piscine qui minimise l'espace de construction nécessaire à la réalisation d'une piscine en débordement, et par comparaison à l'état de la technique connu.

Un autre but de la présente invention est de proposer une piscine limitant drastiquement les déperditions thermiques lorsque non utilisée.

D'autres buts et avantages de l'invention apparaîtront au cours de la description qui va suivre et qui n'est donnée qu'à titre indicatif.

Aussi l'invention concerne une piscine à fond mobile et comprenant :
- des parois latérales et une plateforme mobile définissant entre elles le volume de baignade de la piscine, la plateforme pouvant passer d'au moins une position basse, immergée, vers une position relevée à l'air libre, de fermeture du volume de baignade,
- un système d'actionnement de ladite plateforme mobile à la montée ou à la descente,
- un conduit de circulation, périphérique, disposé en périphérie du volume de baignade et desdits parois latérales, ledit conduit de circulation présentant un système de bouche supérieure et un système de bouche inférieure communiquant avec le volume de baignade de telle manière à permettre que, sous l'action de la plateforme mobile, l'eau circule à travers ledit conduit de circulation, de part et d'autre de la plateforme mobile, du système de bouche supérieure vers le système de bouche inférieure lors de l'ascension de ladite plateforme mobile, et du système de bouche inférieure vers le système de bouche supérieure lors de la descente de ladite plateforme mobile.

Selon l'invention, ladite piscine est une piscine à débordement comprenant :
- un réservoir d'eau principale contenant l'eau du volume de baignade en débordement, recevant lesdites parois latérales, le conduit de circulation et la plateforme mobile,
- un ou plusieurs réservoirs secondaires de collecte des eaux en débordement, à fonction de tampon, dits réservoirs tampon,
- un système de pompe reliant les réservoirs tampon et alimentant en continu le volume de baignade en débordement à partir de l'eau des réservoirs tampon,
et dans laquelle ladite piscine comprend un système de collecte des eaux, s'étendant en périphérie du volume de baignade et convenant pour la collecte des eaux en débordement sur la périphérie du volume de baignade
et dans laquelle ledit système de collecte des eaux en débordement est mobile, au moins en partie, pouvant passer :
- d'une position basse pour laquelle le système de collecte des eaux, d'une part, constitue une surverse définissant la hauteur du débordement, assurant la réception des eaux lorsque la piscine fonctionne en débordement, la plateforme mobile alors statique en position basse immergée, dans un premier état dudit système de collecte autorisant l'écoulement de l'eau collectée vers le ou les réservoir tampon, et d'autre part, constitue une surface de piétinement sensiblement à niveau de la plateforme mobile alors en position relevée et de fermeture du volume de baignade, en particulier dans un deuxième état dudit système de collecte,
- vers une position haute, située au-dessus du niveau de la position relevée et de fermeture de la plateforme mobile, position haute pour laquelle le système de collecte des eaux constitue une barrière périphérique anti-débordement lors des mouvements de montée ou de descente de la plateforme mobile, dans un troisième état dudit système de collecte qui constitue alors le système de bouche supérieure du circuit de circulation par lequel entrent les eaux lors de la montée de la plateforme mobile, ou ressortent les eaux lors de la descente de la plateforme mobile.

Selon des caractéristiques optionnelles de l'invention prises seules ou en combinaison :
- ledit conduit de circulation de l'eau, est périphérique, défini par l'inter-espace d'une double paroi formée entre une enveloppe extérieure étanche de la piscine définissant le réservoir d'eau principale et lesdites parois latérales, internes à l'enveloppe extérieure étanche, lesdites parois latérales étant immergées sur toute leur hauteur au moins lors du fonctionnement en débordement ;
- le système de collecte des eaux est situé extérieur à la double paroi formant la conduite de circulation, la piscine présentant une margelle, périphérique, recouvrant l'inter-espace de la double paroi, ladite margelle étant destinée à être piétinée, et dans laquelle la surface supérieure de la margelle est située à hauteur de la surface de piétinement du système de collecte des eaux, dans ladite position basse dudit système de collecte et de telle façon que les surfaces de piétinement appartenant respectivement à la plateforme mobile en position relevée de fermeture de la plateforme mobile, à la margelle et au système de collecte se prolongent sans discontinuité de niveau,
- ladite margelle est configurée de manière à ce que l'eau débordant du volume de baignade s'écoule par-dessus la margelle jusqu'au système de collecte lors du fonctionnement de la piscine en débordement, ou encore, lors des mouvements de montée de la plateforme mobile ;
- les réservoirs tampon sont reçus en périphérie, extérieurement à la double paroi formant le conduit de circulation, reçus dans une structure creuse, le système de collecte des eaux étant situé à l'aplomb et au-dessus de la structure creuse, positionné latéralement au conduit de circulation ;
- la structure creuse, s'étendant sur toute la périphérie de la double paroi formant la conduite de circulation, ladite structure formant une pluralité de caissons verticaux, répartis sur ladite périphérie, lesdits réservoirs tampon reçus respectivement dans lesdits caissons verticaux ;
- un isolant thermique, tel que de la mousse synthétique garnit les vides de la structure creuse et isole chaque réservoir tampon par l'extérieur, l'isolant reçu garnissant l'inter-espace entre le réservoir tampon et les parois intérieures du caisson ;
- un système de joint assure la fermeture étanche entre la plateforme mobile et la margelle, dans ladite position relevée de fermeture de la plateforme mobile.

Selon un mode de réalisation, le système de collecte des eaux en débordement comprend :
- une goulotte de réception des eaux, de section en U, comprenant une paroi de fond, et deux parois latérales en saillie, s'étendant de part et d'autre de la paroi de fond, définissant une ouverture supérieure de la goulotte de réception des eaux, la paroi latérale intérieure située du côté du volume de baignade présentant des premières ouvertures, en particulier latérales en communication avec la conduite de circulation, et des secondes ouvertures, en particulier de fond, en communication avec les réservoirs tampon,
- une grille, sensiblement horizontale, recouvrant l'ouverture supérieure de la goulotte de réception des eaux, et dont la surface supérieure constitue la surface de piétinement,
- un organe d'obturation et de dérivation, interne à la goulotte, et mobile par rapport à la goulotte pouvant prendre trois positions :
   - une première position haute pour laquelle l'organe d'obturation et de dérivation vient obturer la grille dans la position basse du système de collecte des eaux alors dans ledit deuxième état pour lequel la plateforme mobile est en position relevée et de fermeture de la piscine,
   - une deuxième position, inférieure à la première position pour laquelle l'organe d'obturation et de dérivation libère les ouvertures de la grille, dans la position basse du système de collecte des eaux pour laquelle la plateforme mobile est statique, en position basse immergée, autorisant l'eau en débordement à traverser la grille et chuter dans la goulotte de réception des eaux, l'organe d'obturation et de dérivation obturant les premières ouvertures, notamment latérales de la goulotte, l'eau collectée dans la goulotte étant évacuée au travers des secondes ouvertures vers les réservoirs tampons,
   - une troisième position, supérieure par rapport à la première et seconde positions, pour laquelle l'organe d'obturation et de dérivation emporte et supporte la grille au-dessus du niveau de la position relevée de fermeture de la plateforme, libérant les premières ouvertures de la goulotte de réception des eaux, constituant la position haute du système de collecte des eaux, l'organe d'obturation et de dérivation constituant en cette position haute ladite barrière périphérique anti-débordement, l'eau poussée par les déplacements de la plateforme s'écoulant au travers dudit conduit de circulation, au travers des premières ouvertures de la goulotte de réception des eaux.

Selon un mode de réalisation, un système d'obturateur, interne à la goulotte, ferme les secondes ouvertures lorsque le système de collecte est en position haute et de manière à ce que l'eau s'écoule au travers des premières ouvertures, ledit système d'obturateur ouvrant les secondes ouvertures dans le premier état du système de collecte lorsque le système de collecte est en position basse et de manière à ce que l'eau en débordement collectée dans la goulotte soit dirigée vers les réservoirs tampon.

Selon un mode de réalisation, le système d'actionnement de la plateforme comprend une pluralité d'actionneurs reçus dans la double paroi formant la conduite de circulation, chaque actionneur comprenant :
- une vis sans fin, motorisée, sensiblement verticale reçue dans la double paroi,
- un écrou solidaire d'un support saillant latéralement de la plateforme mobile coopérant avec la vis sans fin.

Selon un mode de réalisation, le système de collecte des eaux en débordement comprend :
- une goulotte de réception des eaux, de section en U, comprenant une paroi de fond, et deux parois latérales, s'étendant de part et d'autre de la paroi de fond, la paroi latérale intérieure située du côté du volume de baignade présentant des premières ouvertures, en particulier latérales en communication avec le conduit de circulation, et des secondes ouvertures , en particulier de fond, en communication avec les réservoirs tampon ,
- une partie statique, recouvrant la goulotte, formant une surface de piétinement sensiblement à niveau de la plateforme mobile alors en position relevée et de fermeture du volume de baignade, ladite partie statique définissant ladite position basse dudit système de collecte, un inter-espace séparant ladite partie statique de la margelle formant une ouverture supérieure pour la goulotte,

- une partie mobile interne à la goulotte et mobile par rapport à la goulotte et à ladite partie statique pouvant prendre trois positions :
   - une première position d'obturation pour laquelle ladite partie mobile vient obturer l'inter-espace entre la margelle et ladite partie statique, le système de collecte des eaux alors dans ledit deuxième état pour lequel la plateforme mobile est en position relevée et de fermeture de la piscine, la surface supérieure de la partie mobile prolongeant la surface de piètement de ladite partie statique,
   - une deuxième position, inférieure à la première position pour laquelle la partie mobile (ouvre la goulotte de réception des eaux, autorisant l'eau en débordement à chuter dans la goulotte de réception des eaux, dans ladite position basse du système de collecte des eaux alors dans le premier état pour lequel la plateforme mobile est statique, en position basse immergée, la partie mobile (obturant les premières ouvertures (notamment latérales de la goulotte, l'eau collectée dans la goulotte étant évacuée au travers des secondes ouvertures vers les réservoirs tampon,
   - une troisième position, supérieure par rapport à la première et seconde positions, pour laquelle ladite partie mobile est agencée au-dessus du niveau de la position relevée de fermeture de la plateforme, libérant les premières ouvertures de la goulotte de réception des eaux, formant la position haute du système de collecte des eaux, ladite partie mobile formant en cette position haute ladite barrière périphérique anti-débordement et ledit système de bouche supérieure, l'eau poussée par les déplacements de la plateforme s'écoulant au travers dudit conduit de circulation au travers des premières ouvertures de la goulotte de réception des eaux.

Selon un mode de réalisation, le système de collecte comprend au moins un actionneur à trois positions stables, configuré respectivement pour la commande de la partie mobile suivant ladite première position, ladite deuxième position et ladite troisième position.

Selon un mode de réalisation, ledit actionneur à trois positions stables comprend :
- une tige d'actionneur solidaire de la partie mobile solidaire d'une came, montée pivotante par rapport à l'axe de la tige, ladite came présentant des ergots de came
- un cylindre fixe, présentant des encoches pentées, y compris des premières encoches recevant les ergots de came dans ladite première position d'obturation de ladite partie mobile et des secondes encoches, de niveau inférieure aux premières encoches, recevant les ergots de came dans ladite deuxième position ladite partie mobile, lesdites premières encoches et les seconde encoches réparties en alternance sur la périphérie du cylindre fixe
- un plongeur, d'axe coaxial au cylindre fixe, reçu coaxialement à l'intérieur du cylindre fixe, configuré pour monter ou descendre, sans possibilité de rotation suivant l'axe du cylindre fixe , présentant à son extrémité supérieure une pluralité de pentes,
- un ballon pneumatique reçu dans le cylindre fixe, à l'état dégonflé dans la première position et la deuxième position de la partie mobile, (702) et à l'état gonflé pour actionner le plongeur à la montée dans la troisième position de ladite partie mobile
et dans laquelle ledit actionneur est configuré pour qu'à chaque séquence de montée et descente du plongeur sous l'action du ballon pneumatique, les ergots de came alors reçus dans les premières encoches (ou alternativement dans lesdites secondes encoches) sont emportés à la montée par le plongeur, les pentes du plongeur provoquant après dégagement des ergots de came des premières encoches (ou alternativement les secondes encoches), le pivotement partiel de la came et des ergots de came, et jusqu'à la descente du plongeur où lesdits ergots partiellement pivotés viennent engager avec les deuxièmes encoches (ou alternativement lesdites secondes encoches) obtenant ainsi le passage du deuxième état vers le première état du système de collecte des eaux, ou inversement.

Selon un mode de réalisation, la piscine, y compris le réservoir principal, les réservoirs tampon, les parois latérales, le conduit de circulation, la plateforme mobile, les systèmes d'actionnement, le système de collecte des eaux, la structure creuse forme un ensemble d'un seul tenant, autoportant.

La piscine peut être enterrée de manière à ce que le plancher périphérique à la piscine soit sensiblement construit à hauteur de la surface de piétinement dudit système de collecte dans ladite position basse dudit système de collecte.

L'invention sera mieux comprise à la lecture de la description suivante accompagnée des dessins en annexe, parmi lesquels :
- La figure 1 est une vue en perspective d'une piscine à fond mobile et à débordement selon un mode de réalisation,
- La figure 2 est une vue en coupe selon le plan de coupe verticale I-I de la figure 1,
- La figure 3 est une vue en coupe selon le plan de coupe horizontal II-II de la figure 2,
- La figure 4 est une vue de détail d'une section de longueur périphérique de la piscine, illustrant en détail, une structure creuse recevant les réservoirs tampon, ainsi que le système de collecte des eaux, supérieure à la structure creuse,
- La figure 5 est une vue selon un éclaté, illustrant les différents organes du système de collecte des eaux, y compris la goulotte de réception des eaux, la grille, l'organe d'obturation et de dérivation, le système d'obturateur des secondes ouvertures, ainsi qu'un actionneur du type vis-sans fin,
- La figure 6 est une vue de détail du système de collecte, dans sa position basse et dans le premier état dudit système de collecte, l'organe d'obturation et de dérivation dans ladite deuxième position autorisant la collecte des eaux en débordement chutant dans la goulotte, à travers la grille, l'eau collectée étant dirigée dans les réservoirs tampon,
- La figure 7a est une vue de détail du système de collecte, dans sa position haute, dans le troisième état dudit système de collecte pour lequel le système de collecte forme une barrière anti-débordement et constitue le système de bouche supérieure du circuit de circulation par lequel entrent les eaux lors de la montée de la plateforme mobile,
- La figure 7b est une vue de détail du système de collecte, dans sa position haute, dans le troisième état dudit système de collecte pour lequel le système de collecte forme une barrière anti-débordement et constitue le système de bouche supérieure du circuit de circulation par lequel ressortent les eaux lors de la descente de la plateforme mobile,
- La figure 8 est une vue du deuxième état dudit système de collecte, dans la position basse P1 du système de collecte et la plateforme en position Pf relevée de fermeture assurant l'isolation thermique de la piscine,
- Les figures 9 et 10 sont des vues de coupe, selon un plan vertical d'une piscine conforme à l'invention selon un second mode de réalisation, illustrant plus particulièrement le système de collecte dans sa position basse, dans le premier état dudit système de collecte autorisant l'écoulement de l'eau collectée vers le ou les réservoirs tampon,
- La figure 11 est une vue de l'actionneur commandant une partie mobile du système de collecte de la figure 8, assurant le premier état dudit système de collecte, dans une première position basse de l'actionneur autorisant l'écoulement de l'eau collectée vers le ou les réservoirs tampon,
- Les figures 12 et 13 sont des vues du système de collecte selon les figures 9 et 10, dans sa position haute, dans le troisième état dudit système de collecte pour lequel le système de collecte forme une barrière anti-débordement et constitue le système de bouche supérieure du circuit de circulation par lequel entrent les eaux lors de la montée de la plateforme mobile (ou ressortent les eaux lors de la descente de la plateforme mobile),
- La figure 14 est une vue de l'actionneur commandant une partie mobile du système de collecte de la figure 12, assurant le troisième état dudit système de collecte, dans la position haute de l'actionneur autorisant l'écoulement de l'eau vers le conduit de circulation,
- La figure 15 est une vue de coupe selon la figure 9, dans la position basse du système de collecte dans le deuxième état dudit système de collecte pour lequel le système de collecte constitue une surface de piétinement sensiblement à niveau de la plateforme mobile alors en position relevée et de fermeture du volume de baignade, 13
- La figure 16 est une vue de l'actionneur commandant une partie mobile du système de collecte de la figure 8, assurant le deuxième état dudit système de collecte, dans une deuxième position basse de l'actionneur assurant l'obturation du système de collecte.

Aussi l'invention est relative à une piscine 1 à fond mobile comprenant :
- des parois latérales 2 et une plateforme mobile 3 définissant entre elle le volume de baignade de la piscine, la plateforme pouvant passer d'au moins une position basse, immergée, vers une position Pf relevée à l'air libre, de fermeture du volume de baignade V,
- un système d'actionnement 4,5 de ladite plateforme mobile 3 à la montée ou à la descente,
- un conduit de circulation 6, périphérique, disposé en périphérie du volume de baignade et desdits parois latérales 2, ledit conduit de circulation 6 présentant un système de bouche, supérieure 60 et un système de bouche inférieure 61 communiquant avec le volume de baignade de telle manière à permettre que, sous l'action de la plateforme mobile 3, l'eau circule à travers ledit conduit de circulation 6, de part et d'autre de la plateforme mobile 3, du système de bouche supérieure 60 vers le système de bouche inférieure 61 lors de l'ascension de ladite plateforme mobile 3, et du système de bouche inférieure 61 vers le système de bouche supérieure 60 lors de la descente de ladite plateforme mobile 3.

### Plateforme mobile et circulation des eaux via le conduit de circulation lors des mouvements de la plateforme :

La plateforme mobile 3 en position de fermeture Pf permet avantageusement de constituer un plancher prolongeant le plancher périphérique à la piscine, et comme illustré à titre indicatif à la figure 8.

Le conduit de circulation 6 autorisant la circulation des eaux de part et d'autre de la plateforme mobile lors de ses mouvements, permet avantageusement :
- de limiter le jeu de fonctionnement entre le bord périphérique de la plateforme et les parois latérales 2, notamment inférieur à 2 cm, de préférence inférieur à 1 cm. Limiter ce jeu permet de limiter les risques de pincement, et de limiter la chute de petit objet sous la plateforme,
- d'utiliser pour la plateforme mobile, une plateforme étanche (à l'air), voire de préférence isoler thermiquement, et dans l'objectif de limiter drastiquement les échanges thermiques entre l'eau contenue dans la piscine et l'extérieur lorsque la plateforme mobile est en position Pf relevée et de fermeture : autrement dit, et en position Pf relevée et de fermeture la plateforme mobile constitue un couvercle fermant le volume de baignade, limitant les déperditions thermiques avec l'environnement extérieur.

### Piscine à débordement :

Selon l'invention, ladite piscine est une piscine à débordement comprenant :
- un réservoir principal contenant l'eau du volume de baignade en débordement, recevant lesdites parois latérales 2, le conduit de circulation 6 et la plateforme mobile 3
- un ou plusieurs réservoirs secondaires de collecte des eaux en débordement, à fonction de tampon, dits réservoirs tampon 8,
- un système de pompe reliant les réservoirs tampon 8 et alimentant en continu le volume de baignade en débordement à partir de l'eau des réservoirs tampon 8.

Le ou les réservoirs tampon 8 sont distincts du réservoir d'eau principale : ils sont nécessaires au fonctionnement de la piscine en débordement. Ils ont pour fonction d'assurer un niveau constant d'eau dans le réservoir principal fonctionnant en débordement, quelles que soient les conditions de baignade (par exemple le nombre de baigneurs présents dans le volume de baignade) et/ou des conditions extérieures (par exemple la présence d'un surplus d'eau en raison de la pluie).

### Fonctionnement du système de collecte des eaux :

De manière notable encore, ladite piscine comprend un système 7 de collecte des eaux, s'étendant en périphérie du volume de baignade et convenant pour la collecte des eaux en débordement sur la périphérie du volume de baignade.

Selon l'invention et de manière notable, ledit système 7 de collecte des eaux en débordement est mobile, au moins en partie, pouvant passer :
- d'une position basse P1 pour laquelle le système de collecte des eaux, d'une part, constitue une surverse définissant la hauteur du débordement, assurant la réception des eaux lorsque la piscine fonctionne en débordement (voir figure 6), la plateforme mobile 3 alors statique en au moins une position basse immergée, dans un premier état E1 dudit système 7 de collecte autorisant l'écoulement de l'eau collectée vers le ou les réservoirs tampon 8, et d'autre part, constitue une surface de piétinement sensiblement à niveau de la plateforme mobile alors en position Pf relevée de la plateforme et de fermeture du volume de baignade, en particulier dans un deuxième état dudit système de collecte E2 (voir figure 8),
- vers une position haute P2, située au-dessus du niveau de la position Pf relevée et de fermeture de la plateforme mobile 3, position haute pour laquelle le système 7 de collecte des eaux constitue une barrière périphérique B anti-débordement lors des mouvements de montée ou de descente de la plateforme mobile 3, dans un troisième état E3 dudit système de collecte, et constitue le système de bouche supérieure 60 du circuit de circulation 6 par lequel entrent les eaux lors de la montée de la plateforme mobile 3 (voir figure 7a), ou ressortent les eaux lors de la descente de la plateforme mobile 3 (voir figure 7b).

Comme illustré à la figure 6, dans la position basse P1 dudit système 7 de collecte, et au moins dans un premier état E1 dudit système de collecte, ce dernier constitue la surverse qui définit la hauteur de l'eau du volume de baignade qui peut être avantageusement sensiblement à hauteur du plancher S périphérique à la piscine : on obtient une piscine à débordement d'esthétique très réussie avec effet « *miroir* » à savoir un niveau d'eau, sensiblement à hauteur du plancher périphérique à la piscine. L'eau collectée par le système 7 est acheminée vers le ou les réservoirs tampon 8.

Comme illustré à la figure 8, et dans la position basse P1 dudit système de collecte, notamment dans un deuxième état E2 dudit système de collecte et lorsque la plateforme mobile 3 est en position Pf relevée et de fermeture, la surface de piétinement de la plateforme mobile 3 vient prolonger le plancher S périphérique à la piscine, ainsi que la surface de piétinement du système 7 de collecte intermédiaire, voire d'une margelle 9 intermédiaire, formant une surface avantageusement plane, à savoir sans discontinuité de hauteur notable sur lequel un utilisateur peut buter et chuter. Dans cette position, la plateforme mobile 3 permet avantageusement d'isoler efficacement la piscine lorsque non utilisée et afin d'éviter les déperditions thermiques.

Selon les tests mis en œuvre par l'inventeur dans une telle piscine, on constate lors des mouvements de la plateforme à la montée ou à la descente une légère augmentation du niveau d'eau en surface : avantageusement dans ladite position haute P2, le système de collecte constitue une barrière anti-débordement qui répond à cette légère augmentation de niveau.

Ainsi et comme illustrée à la figure 7a, dans la position haute P2 dudit système de collecte, et lors des mouvements de montée de la plateforme, le système 7 de collecte constitue une barrière périphérique anti-débordement, au-dessus de la position Pf relevée et de fermeture de la plateforme qui permet de s'assurer que l'eau poussée par la plateforme mobile 3 soit bien collectée en totalité dans le système 7 de collecte des eaux qui constitue alors le système de bouche supérieure 60 du conduit de circulation 6 : l'eau ainsi collectée dans le système 7 est acheminée via la conduite de circulation 6 jusqu'au système de bouche inférieure 61 par lequel les eaux ressortent sous la plateforme mobile 3.

Enfin et comme illustrée à la figure 7b, dans la position haute P2 dudit système de collecte, et lors des mouvements de descente de la plateforme mobile 3, le système de collecte constitue une barrière périphérique anti-débordement, au-dessus de la position Pf relevée et de fermeture de la plateforme qui permet de s'assurer que l'eau poussée par la plateforme mobile 3 entrant par le système de bouche inférieure 61, traversant le conduit de circulation 6 et ressortant par le système de bouche supérieure 60 soit bien confinée dans le réservoir principal, et sans risque de débordement par-delà le plancher périphérique S de la piscine.

### Avantages de l'invention

On dispose ainsi avantageusement d'une piscine à fond mobile et à débordement présentant tous les avantages d'une piscine à débordement à effet miroir et d'une piscine à fond mobile.

Avantageusement, l'invention permet de supprimer l'inconvénient principal d'une piscine à débordement selon l'état de la technique, à savoir les grandes déperditions thermiques (lorsque non utilisée), lorsque la plateforme 3 est en position de fermeture.

Dans cette position relevée et de fermeture Pf, la plateforme mobile prolonge le plancher périphérique, et avantageusement sans discontinuité de niveau entre la plateforme mobile et le plancher.

### Structure globale de la piscine

Selon un mode de réalisation, ledit conduit de circulation 6 de l'eau, est périphérique, défini par l'inter-espace d'une double paroi formée entre une enveloppe extérieure étanche de la piscine définissant le réservoir d'eau principale et lesdites parois latérales 2, internes à l'enveloppe extérieure étanche, lesdites parois latérales 2 étant immergées sur toute leur hauteur, au moins lors du fonctionnement en débordement.

Le système de collecte 7 des eaux peut être situé extérieur à la double paroi formant la conduite de circulation 6, la piscine présentant une margelle 9, périphérique, recouvrant supérieurement l'inter-espace de la double paroi, ladite margelle étant destinée à être piétinée.

La surface supérieure de piétinement de la margelle 9 est située à hauteur de la surface de piétinement du système 7 de collecte des eaux, dans ladite position basse P1 dudit système de collecte (au moins dans la position relevée de fermeture Pf de la plateforme) et de telle façon que les surfaces de piétinement appartenant respectivement à la plateforme mobile 3 alors en position relevée de fermeture Pf de la plateforme mobile 3, à la margelle 9 et au système 7 de collecte se prolongent, avantageusement et en particulier sans discontinuité de niveau. Autrement dit et comme visible à la figure 8 dans cette position, l'utilisateur peut circuler de la plateforme mobile 3 en position Pf vers le plancher S périphérique à la piscine, sans risque que la margelle 9 ou le système 7 de collecte ne constitue une butée physique sur laquelle il est susceptible de buter.

Ladite margelle 9 est par ailleurs configurée de manière à ce que l'eau débordant du volume de baignade s'écoule par-dessus la margelle jusqu'au système 7 de collecte lors du fonctionnement de la piscine en débordement (voir figure 6), ou encore, lors des mouvements de montée de la plateforme mobile (voir figure 7a). Lors de mouvements de descente de la plateforme mobile 3, l'eau ressort par le système de collecte et s'écoule par-dessus la margelle 9 jusqu'au volume de baignade (voir figure 7b).

La surface supérieure de la margelle 9 peut présenter une pente (légère) par rapport à l'horizontale lorsque la piscine fonctionne en débordement (ou lors des mouvements de montée ou de descente la plateforme et comme visible aux figures 6, 7a et 7b) : cette pente est montante, depuis le volume de baignade jusqu'au système de collecte 7. En fin de course haute, la plateforme mobile 3 peut emporter la margelle 9, qui pivote légèrement, et jusqu'à une position où sa surface supérieure, alors sensiblement horizontale, prolonge la plateforme mobile (alors en position relevée et de fermeture Pf) et la surface de piétinement du système de collecte 7.

Selon un mode de réalisation illustré, les réservoirs tampon 8 peuvent être reçus en périphérie, extérieurement à la double paroi formant le conduit de circulation 6, reçus dans une structure creuse 11, le système 7 de collecte des eaux étant situé à l'aplomb et au-dessus de la structure creuse, latéralement au conduit de circulation 6.

La structure creuse 11, peut s'étendre sur toute la périphérie de la double paroi formant la conduite de circulation 6, formant une pluralité de caissons verticaux 12, répartis sur la périphérie, lesdits réservoirs tampon 8 reçus respectivement dans lesdits caissons verticaux 12.

Cette structure creuse 11 forme avantageusement l'enveloppe étanche périphérique qui permet de contenir la pression du volume d'eau du réservoir principal : la paroi latérale verticale intérieure 111 périphérique de cette structure 11 est de préférence étanche et constitue la paroi verticale extérieure de la double paroi formant le conduit de circulation 6, une seconde paroi latérale opposée extérieure 112, parallèle, pouvant constituer l'enveloppe latérale extérieure de la piscine. Des parois verticales 113, s'étendent régulièrement sur la périphérie, perpendiculairement aux parois 111 et 112, et permettent de cloisonner l'inter-espace périphérique entre les deux parois 111 et 112 en la pluralité de caissons verticaux 12. Ces cloisons verticales 113 ont pour fonction de rigidifier la structure creuse 11 qui subit la pression du volume d'eau sur sa paroi intérieure 111, et ainsi de limiter le fléchissement de la paroi 111 sous l'effet de la pression.

Un isolant thermique, tel que de la mousse synthétique (polystyrène expansé, polystyrène extrudé, polyuréthane, mousse phénolique ou autre) permet de garnir les creux de la structure 11, et notamment chaque réservoir tampon 8 par l'extérieur, l'isolant reçu garnissant l'inter-espace entre le réservoir tampon 8 et les parois intérieures du caisson 12. On limite ainsi les déperditions thermiques latérales à la piscine.

Toujours dans un souci de limiter les déperditions thermiques, un système de joint 10 peut permettre d'assurer la fermeture étanche entre la plateforme mobile 3 et la margelle 9, dans ladite position Pf relevée de fermeture de la plateforme mobile, et comme illustré à la figure 8.

### Structure du système de collecte des eaux :

Nous décrivons ci- après la structure d'un mode de réalisation possible du système 7 de collecte des eaux illustré des figures 1 à 8.

Selon un mode de réalisation illustré à titre non limitatif à la figure 5, le système 7 de collecte des eaux en débordement peut comprendre une goulotte 70, une grille 71, un organe 72 d'obturation et de dérivation, voire un système d'obturateur 79.

La goulotte 70 de réception des eaux, s'étend sur toute la périphérie du volume de baignade : elle est localement de section en U, et comprenant une paroi de fond, et deux parois latérales en saillie, s'étendant de part et d'autre de la paroi de fond, définissant une ouverture supérieure de la goulotte de réception des eaux. La paroi latérale intérieure située du côté du volume de baignade présente des premières ouvertures 76, en communication avec le conduit de circulation 6. La goulotte présente encore des secondes ouvertures 78, en particulier sur la paroi de fond, en communication avec les réservoirs tampon 8.

La grille 71, sensiblement horizontale, recouvre l'ouverture supérieure de la goulotte 70 de réception des eaux. La surface supérieure de la grille 71 constitue par ailleurs la surface de piétinement du système 7 de collecte des eaux.

L'organe 72 d'obturation et de dérivation, est interne à la goulotte et mobile par rapport à la goulotte 70, verticalement.

Cet organe mobile peut prendre trois positions, illustrées aux figures 6 à 8 :
- une première position haute PI pour laquelle l'organe 72 d'obturation et de dérivation vient obturer la grille dans la position basse P1 du système 7 de collecte alors dans ledit deuxième état E2 pour lequel la plateforme mobile 3 est en position Pf relevée et de fermeture de la piscine, et comme illustrée à titre d'exemple à la figure 8,
- une deuxième position PII, inférieure à la première position pour laquelle l'organe 72 d'obturation et de dérivation libère les ouvertures de la grille 71, dans la position basse P1 du système de collecte des eaux pour laquelle la plateforme mobile est statique, en position basse immergée, autorisant l'eau en débordement à traverser la grille 71 et chuter dans la goulotte 70 de réception des eaux, l'organe 72 d'obturation et de dérivation obturant les première ouvertures 76, notamment latérales de la goulotte, l'eau collectée dans la goulotte étant évacuée au travers des secondes ouvertures 78 vers les réservoirs tampons 8, et comme illustrée à titre d'exemple à la figure 6,
- une troisième position PIII, supérieure par rapport à la première et seconde positions, pour laquelle l'organe 72 d'obturation et de dérivation emporte et supporte la grille 71 au-dessus du niveau de la position Pf relevée de fermeture de la plateforme, libérant les premières ouvertures 76 de la goulotte de réception des eaux, constituant la position haute P2 du système 7 de collecte des eaux, l'organe d'obturation et de dérivation constituant en cette position haute ladite barrière périphérique B anti-débordement, l'eau poussée par les déplacements de la plateforme s'écoulant au travers dudit conduit de circulation 6, au travers des premières ouvertures 76 de la goulotte de réception des eaux, et comme illustrée aux figures 7a et 7b.

L'organe d'obturation 72 et de dérivation est un corps s'étendant de préférence sur toute la longueur de la grille dont la surface supérieure présente par exemple des plots 74 obturant les ouvertures de la grille dans la position PI, et comme illustré à la figure 8.

L'une des faces latérales 75 glissant le long de la paroi latérale de la goulotte située du côté du volume de baignade présente une partie basse non ajourée, apte à obturer les premières ouvertures 76, dans la position PII dudit organe 72 d'obturation et de dérivation, et une partie supérieure ajourée, autorisant l'eau à traverser la paroi latérale dans la troisième position PIII dudit organe 72 d'obturation et de dérivation, et comme illustré aux figures 7a ou 7b.

Ledit organe 72 d'obturation et de dérivation peut être actionné à la montée ou à la descente à l'aide d'un actionneur, tel qu'une vis sans fin motorisée, tel qu'illustré à la figure 5 dont la vis coopère avec un écrou solidaire du corps de l'organe 72.

Le système d'obturateur 79 est interne à la goulotte, situé entre le fond de la goulotte et l'organe 72. Ce système d'obturateur 79 ferme les secondes ouvertures 78 lorsque le système 7 de collecte est en position haute P2 et de manière à ce que l'eau s'écoule au travers des premières ouvertures 76 et, d'autre part, ouvre les secondes ouvertures 78 dans le premier état E1 du système de collecte lorsque le système de collecte est en position basse P1 et de manière à ce que l'eau en débordement collectée dans la goulotte soit dirigée vers les réservoirs tampon 8.

Il peut s'agir d'un système d'obturateur 79 à déplacement vertical, comme illustré aux figures, ou encore à déplacement horizontal, coulissant le long de glissières de guidage sur le fond de la goulotte.

Nous décrivons encore la structure d'un mode de réalisation possible du système 7 de collecte des eaux illustré des figures 9 à 16.

Ce système 7 de collecte des eaux en débordement comprend :
- une goulotte 70 de réception des eaux, de section en U, comprenant une paroi de fond, et deux parois latérales, s'étendant de part et d'autre de la paroi de fond, la paroi latérale intérieure située du côté du volume de baignade présentant des premières ouvertures 76, en particulier latérales en communication avec le conduit de circulation 6, et des secondes ouvertures 78, en particulier de fond, en communication avec les réservoirs tampon 8,
- une partie statique 701, recouvrant la goulotte 70, formant une surface de piétinement sensiblement à niveau de la plateforme mobile alors en position Pf relevée et de fermeture du volume de baignade, ladite partie statique 701 définissant ladite position basse P1 dudit système de collecte : un inter-espace It sépare ladite partie statique 701 de la margelle 9 formant une ouverture supérieure pour la goulotte 70.

De manière notable, le système 7 comprend encore :
- une partie mobile 702 interne à la goulotte 70 et mobile par rapport à la goulotte 70 et à ladite partie statique 701 pouvant prendre trois positions :
   - une première position PI' d'obturation pour laquelle ladite partie mobile 702 vient obturer l'inter-espace entre la margelle 9 et ladite partie statique 701, le système 7 de collecte des eaux alors dans ledit deuxième état E2 pour lequel la plateforme mobile 3 est en position Pf relevée et de fermeture de la piscine, la surface supérieure de la partie mobile 702 prolongeant la surface de piètement de ladite partie statique 701 : cette première position PI' est illustrée à titre indicatif à la figure 15,
   - une deuxième position PII', inférieure à la première position pour laquelle la partie mobile 702 ouvre la goulotte 70 de réception des eaux, autorisant l'eau en débordement à chuter dans la goulotte 70 de réception des eaux, dans ladite position basse P1 du système de collecte des eaux alors dans le premier état E1 pour lequel la plateforme mobile est statique, en position basse immergée, la partie mobile 702 obturant les premières ouvertures 76, notamment latérales de la goulotte, l'eau collectée dans la goulotte étant évacuée au travers des secondes ouvertures 78 vers les réservoirs tampons 8 : cette première deuxième PII' est illustrée à titre indicatif aux figures 9 et 10,
   - une troisième position PIII', supérieure par rapport à la première et seconde positions, pour laquelle ladite partie mobile 702 est agencée au-dessus du niveau de la position Pf relevée de fermeture de la plateforme, libérant les premières ouvertures 76 de la goulotte de réception des eaux, formant la position haute P2 du système 7 de collecte des eaux, ladite partie mobile 702 formant en cette position haute ladite barrière périphérique B anti-débordement et ledit système de bouche supérieure 60, l'eau poussée par les déplacements de la plateforme s'écoulant au travers dudit conduit de circulation 6, au travers des premières ouvertures 76 de la goulotte de réception des eaux : cette troisième deuxième PIII' est illustrée à titre indicatif aux figures 12 et 13.

On remarque que la partie mobile 702 comprend une paroi supérieure 702a, une paroi latérale 702b qui vient obturer les premières ouvertures 76 dans la deuxième position PII' ou libérer les premières ouvertures 76 dans la troisième position PIII'.

La partie mobile 702 est solidaire d'un système d'obturateur 79 qui dans la position PII' ouvre les seconde ouvertures 78, et dans la position PIII' les ferme.
La partie mobile 702 forme le système de bouche supérieure 60, dans la position PIII', avec la présence d'ouverture latérale 702c orientée vers le volume de baignade et par laquelle peuvent entrer ou sortir les eaux lors des mouvements de la plateforme 3. Les eaux traversant intérieurement la partie 702 sont guidées par une paroi 702d interne formant un renvoi d'angle.

Le système de collecte peut comprendre au moins un actionneur, à trois positions stables, configuré respectivement pour la commande de la partie mobile 702 suivant ladite première position PI', ladite deuxième position PII' et ladite troisième position PIII'.

Avantageusement, cet actionneur peut être du type pneumatique, évitant l'utilisation d'un actionneur électrique en milieu humide.

Par exemple, ledit actionneur à trois positions stables comprend :
- une tige 703 d'actionneur solidaire de la partie mobile 702 solidaire d'une came 704, montée pivotante par rapport à l'axe de la tige, ladite came présentant des ergots de came 705
- un cylindre fixe 706, présentant des encoches pentées 707, 708, y compris des premières encoches 707 recevant les ergots de came 705 dans ladite première position d'obturation PI' de ladite partie mobile 702 et des secondes encoches 708, de niveau inférieur aux premières encoches, recevant les ergots de came dans ladite deuxième position PII' ladite partie mobile 702, lesdites premières encoches 707 et les seconde encoches réparties en alternance sur la périphérie du cylindre fixe 706,
- un plongeur 709, d'axe coaxial au cylindre fixe 706, reçu coaxialement à l'intérieur du cylindre fixe 706, configuré pour monter ou descendre, sans possibilité de rotation suivant l'axe du cylindre fixe 706, présentant à son extrémité supérieure une pluralité de pentes 710,
- un ballon pneumatique 711 reçu dans le cylindre fixe 706, à l'état dégonflé dans la première position PI' et la deuxième position PII' de la partie mobile 702 et à l'état gonflé pour actionner le plongeur à la montée dans la troisième position PIII' de ladite partie mobile 702.

Avantageusement, ledit actionneur est configuré pour qu'à chaque séquence de montée et descente du plongeur sous l'action du ballon pneumatique 711, les ergots de came 705 alors reçus dans les premières encoches 707 (ou alternativement dans lesdites secondes encoches 708) sont emportés à la montée par le plongeur 709, les pentes 710 du plongeur provoquant après dégagement des ergots de came 705 des premières encoches (ou alternativement les secondes encoches), le pivotement partiel de la came et des ergots de came, et jusqu'à la descente du plongeur 709) où les dits ergots partiellement pivotés viennent engager avec les deuxièmes encoches, ou alternativement lesdites secondes encoches, obtenant ainsi le passage du deuxième état E2 vers le première état E1 du système de collecte des eaux, (ou inversement).

Cette séquence de l'actionneur permettant de passer du premier état E1 vers le second état E2 du système de collecte est décrite en détails ci-après
La figure 11 illustre l'actionneur, le ballon pneumatique 711 à état dégonflé, et pour lequel les ergots de came 705 de la came 704 sont reçus dans les secondes encoches 708 du cylindre fixe définissant la deuxième position PII' de la partie mobile 702 (premier état E1).

Le gonflage du ballon pneumatique 711 provoque la montée du plongeur 709 dont les pentes710 engagent avec les ergots 705 pour provoquer la montée de la came 704, et ainsi de la tige 703 solidaire de la partie mobile 702.

Dès que les ergots de came 705 échappent les seconde encoches 708, les ergots 705 de came glissent et suivent les pentes 710 du plongeur 709, provoquant la rotation de la came 704 et des ergots d'une fraction de tour suffisante pour positionner les ergots au droit des encoches voisines du cylindre fixe, à savoir les premières encoches 707. En position déployée de l'actionneur (ballon gonflé figure 14), on obtient la troisième position PIII' de la partie mobile 702 (figures 12 et 13 : troisième état E3).

Lorsque le ballon pneumatique 11 se dégonfle, le plongeur 709 descend, sous l'effet de la gravité, jusqu'à ce que les ergots de came 705 viennent engager avec les premières encoches 707, les ergots de came 705 suivant alors la pente de ces encoches 707 jusqu'à la mise en butée des ergots dans ces premières encoches (figure 16) obtenant la première position PI' de la partie mobile (figure 15 : second état E2)

On comprend que la séquence suivante de montée puis descente de l'actionneur permet de passer du second état E2 vers le premier état E1.

De manière générale, la piscine présente des moyens de commande pour actionner le système de pompe associé au(x) réservoir(s) tampon uniquement lorsque le système de collecte est dans le premier état E1 (figure 6).

Lorsque le système de collecte est dans le deuxième état E2, et que la plateforme est en position Pf relevée et de fermeture, un ensemble de buses internes associées à des pompes permet de brasser l'eau confinée dans le réservoir principal et les réservoirs secondaires, et afin d'éviter la présence d'eau stagnante.

Le système d'actionnement de la plateforme peut comprendre une pluralité d'actionneurs 4,5, reçus dans la double paroi formant la conduite de circulation 6, chaque actionneur comprenant un système de vis sans fin présentant :
- une vis 4, motorisée, sensiblement verticale reçue dans la double paroi du conduit de circulation 6,
- un écrou solidaire d'un support 5 saillant latéralement de la plateforme mobile 3 coopérant avec la vis sans fin.

Ce support 5 s'étend à partir de la plateforme 3 depuis le volume de baignade, en traversant une fente verticale de la paroi latérale 2, et jusque dans le conduit 6 où il est pourvu d'un écrou coopérant avec la vis 4.

La piscine, y compris le réservoir principal, les réservoirs tampon 8, les parois latérales 2, le conduit de circulation, la plateforme mobile 3, les systèmes d'actionnement 4,5, le système 7 de collecte des eaux, la structure creuse 11 est de préférence un ensemble d'un seul tenant (autoportant) qui pourra être préfabriquée, voire être livrée en kit pour un assemblage sur site.

Lors de la pose, la piscine peut être posée, enterrée, et de manière à ce que le plancher périphérique S (le sol) à la piscine soit sensiblement construit à hauteur de la surface de piétinement dudit système de collecte dans ladite position basse P1, et comme illustré aux figures 6 et 8.

Grâce à la structure creuse 11 qui permet de contenir la pression de l'eau et sa conception autoportante, la piscine peut faire l'objet d'une pose hors sol, par exemple sur une dalle de béton : dans un tel cas on construit un plancher périphérique à la piscine dont la hauteur est sensiblement à niveau de la plateforme mobile lorsqu'en position relevée et de fermeture.

Naturellement d'autres modes de réalisations auraient pu être envisagés sans pour autant sortir du cadre de l'invention tel que défini par les revendications ci-après.

### NOMENCLATURE

1. Piscine,
2. Parois latérales,
3. Plateforme mobile,
4. Vis sans fin (actionneur de la plateforme),
5. Support avec écrou (actionneur de la plateforme),
6. Conduit de circulation.
   60. Système de bouche supérieure (Conduit de circulation 6),
   61. Système de bouche inférieure (Conduite de circulation 6),
7. Système de collecte des eaux en débordement,
   70. Goulotte de réception,
   71. Grille (Mode de réalisation des figures 1 à8),
   72. Organe d'obturation et de dérivation (Mode de réalisation des figures 1 à 8),
   74. Plots de l'organe d'obturation et de dérivation (pour l'obturation de la grille),
   75. Faces latérales,
   76. Premières ouvertures de la goulotte (en communication avec le conduit de circulation 6),
   78. Secondes ouvertures de la goulotte (en communication avec les réservoirs tampons 8),
   79. Système d'obturateur (secondes ouvertures),
   701. Partie statique (Mode de réalisation des figures 9 à 16),
   702. Partie mobile (Mode de réalisation des figures 9 à 16)
   702a. Paroi supérieure (partie mobile)
   702b. Paroi latérale,
   702c. Ouverture latérale
   703. Tige d'actionneur,
   704, 705. Came et ergots de cames,
   706. Cylindre fixe,
   707,708. Première et seconde encoches pentées (Cylindre fixe),
   709. Plongeur,
   710. Pentes (extrémité supérieure plongeur),
   711. Ballon pneumatique.
8. Réservoirs tampon,
9. Margelle,
10. Système de joint (étanchéité entre la margelle et la plateforme en position relevée de fermeture),
11. Structure creuse (recevant les réservoirs tampon),
   111, 112. Parois latérales verticales,
   113. Cloisons verticales
12. Caissons verticaux (structure creuse),
V. Volume de baignade.
Pf. Position relevée et de fermeture de la plateforme mobile,
P1. Position basse du système de collecte,
P2. Position haute du système de collecte
PI,PII,PIII. Première, deuxième et troisième position de l'organe d'obturateur et de dérivation (Mode de réalisation des figures 1 à 8),
PI',PII',PIII'. Première, deuxième et troisième position de ladite partie mobile (Mode de réalisation des figures 9 à 16),
E1. Premier état du système de collecte (dans la position basse P1 du système et la plateforme baissée selon la figure 6 ou encore selon la figure 9) pour la collecte des eaux en débordement et leur acheminement vers le réservoir tampon
E2. Deuxième état dudit système de collecte (dans la position basse P1 du système et la plateforme en position relevée de fermeture selon la figure 8, ou encore selon la figure 15) pour l'isolation thermique de la piscine.
E3. Troisième état dudit système de collecte (dans la position haute P2 dudit système de collecte selon les figures 7a et 7b, ou encore selon les figures 12 et 13) pour lequel le système de collecte forme une barrière anti-débordement et constitue le système de bouche supérieure du circuit de circulation par lequel entrent les eaux lors de la montée de la plateforme mobile, ou ressortent les eaux lors de la descente de la plateforme mobile.
B. Barrière périphérique
S. Plancher périphérique

## Revendications

1. Piscine (1) à fond mobile, la piscine comprenant:
- des parois latérales (2) et une plateforme mobile (3) définissant entre elle le volume de baignade de la piscine, la plateforme pouvant passer d'au moins une position basse, immergée, vers une position (Pf) relevée à l'air libre, de fermeture du volume de baignade (V)
- un système d'actionnement (4,5) de ladite plateforme mobile (3) à la montée ou à la descente,
- un conduit de circulation (6), périphérique, disposé en périphérie du volume de baignade et desdits parois latérales (2), ledit conduit de circulation (6) présentant un système de bouche supérieure (60) et un système de bouche inférieure (61) communiquant avec le volume de baignade de telle manière à permettre que, sous l'action de la plateforme mobile (3), l'eau circule à travers ledit conduit de circulation (6), de part et d'autre de la plateforme mobile (3), du système de bouche supérieure (60) vers le système de bouche inférieure (61) lors de l'ascension de ladite plateforme mobile (3), et du système de bouche inférieure (61) vers le système de bouche supérieure (60) lors de la descente de ladite plateforme mobile (3)
**caractérisé en ce que** la dite piscine est une piscine à débordement comprenant :
- un réservoir d'eau principale contenant l'eau du volume de baignade en débordement, recevant lesdites parois latérales, le conduit de circulation et la plateforme mobile,
- un ou plusieurs réservoirs secondaires de collecte des eaux en débordement, à fonction de tampon, dits réservoirs tampon (8),
- un système de pompe reliant les réservoirs tampon (8) et alimentant en continu le volume de baignade en débordement à partir de l'eau des réservoirs tampon (8),
et dans laquelle ladite piscine comprend un système (7) de collecte des eaux, s'étendant en périphérie du volume de baignade et convenant pour la collecte des eaux en débordement sur la périphérie du volume de baignade,
et dans laquelle ledit système de collecte des eaux en débordement est mobile, au moins en partie, pouvant passer :
- d'une position basse (P1) pour laquelle le système de collecte des eaux, d'une part, constitue une surverse définissant la hauteur du débordement, assurant la réception des eaux lorsque la piscine fonctionne en débordement, la plateforme mobile (3) alors statique en au moins une position basse immergée, dans un premier état (E1) dudit système (7) de collecte autorisant l'écoulement de l'eau collectée vers le ou les réservoirs tampon (8), et d'autre part, constitue une surface de piétinement sensiblement à niveau de la plateforme mobile alors en position (Pf) relevée et de fermeture du volume de baignade, en particulier dans un deuxième état dudit système de collecte (E2),
- vers une position haute (P2), située au-dessus du niveau de la position (Pf) relevée et de fermeture de la plateforme mobile (3), position haute pour laquelle le système (7) de collecte des eaux constitue une barrière périphérique (B) anti-débordement lors des mouvements de montée ou de descente de la plateforme mobile (3), dans un troisième état (E3) dudit système de collecte qui constitue alors le système de bouche supérieure (60) du circuit de circulation (6) par lequel entrent les eaux lors de la montée de la plateforme mobile (3), ou ressortent les eaux lors de la descente de la plateforme mobile (3).

2. Piscine selon la revendication 1, dans laquelle ledit conduit de circulation (6) de l'eau, est périphérique, défini par l'inter-espace d'une double paroi formée entre une enveloppe extérieure étanche de la piscine définissant le réservoir d'eau principale et lesdites parois latérales (2), internes à l'enveloppe extérieure étanche, lesdites parois latérales (2) étant immergées sur toute leur hauteur au moins lors du fonctionnement en débordement.

3. Piscine selon la revendication 2, dans laquelle le système de collecte (7) des eaux est situé extérieur à la double paroi formant le conduit de circulation (6), la piscine présentant une margelle (9), périphérique, recouvrant l'inter-espace de la double paroi, ladite margelle étant destinée à être piétinée,
et dans laquelle :
- la surface supérieure de la margelle (9) est située à hauteur de la surface de piétinement du système (7) de collecte des eaux, dans ladite position basse (P1) dudit système de collecte et de telle façon que les surfaces de piétinement appartenant respectivement à la plateforme mobile (3) en position relevée de fermeture (Pf) de la plateforme mobile (3), à la margelle et au système de collecte se prolongent sans discontinuité,
- ladite margelle (9) est configurée de manière à ce que l'eau débordant du volume de baignade s'écoule par-dessus la margelle jusqu'au système (7) de collecte lors du fonctionnement de la piscine en débordement, ou encore, lors des mouvements de montée de la plateforme mobile (3).

4. Piscine selon l'une des revendications 2 à 3 dans laquelle les réservoirs tampon (8) sont reçus en périphérie, extérieurement à la double paroi formant le conduit de circulation (6), reçus dans une structure creuse (11), le système (7) de collecte des eaux étant situé à l'aplomb et au-dessus de la structure creuse, positionné latéralement au conduit de circulation (6).

5. Piscine selon la revendication 4, dans laquelle la structure creuse (11), s'étendant sur toute la périphérie de la double paroi formant la conduite de circulation (6), formant une pluralité de caissons verticaux (12), répartis sur ladite périphérie, lesdits réservoirs tampon (8) reçus respectivement dans lesdits caissons verticaux.

6. Piscine selon la revendication 5, dans laquelle un isolant thermique, tel que de la mousse synthétique garnit les vides de la structure creuse (11) et isole chaque réservoir tampon (8) par l'extérieur, l'isolant reçu garnissant l'inter-espace entre le réservoir tampon (8) et les parois intérieures du caisson (12).

7. Piscine selon l'une des revendications 3 à 6, dans laquelle, un système de joint (10) assure la fermeture étanche entre la plateforme mobile (3) et la margelle (9), dans ladite position (Pf) relevée de fermeture de la plateforme mobile.

8. Piscine selon l'une des revendications 3 à 7, dans laquelle le système (7) de collecte des eaux en débordement comprend :
- une goulotte (70) de réception des eaux, de section en U, comprenant une paroi de fond, et deux parois latérales en saillie, s'étendant de part et d'autre de la paroi de fond, définissant une ouverture supérieure de la goulotte de réception des eaux, la paroi latérale intérieure située du côté du volume de baignade présentant des premières ouvertures, en particulier latérales (76) en communication avec le conduit de circulation (6), et des secondes ouvertures (78), en particulier de fond, en communication avec les réservoirs tampon,
- une grille (71), sensiblement horizontale, recouvrant l'ouverture supérieure de la goulotte de réception des eaux, et dont la surface supérieure constitue la surface de piétinement,
- un organe (72) d'obturation et de dérivation, interne à la goulotte et mobile par rapport à la goulotte (70) pouvant prendre trois positions :
- une première position haute (PI) pour laquelle l'organe (72) d'obturation et de dérivation vient obturer la grille dans la position basse (P1) du système (7) de collecte des eaux alors dans ledit deuxième état (E2) pour lequel la plateforme mobile (3) est en position (Pf) relevée et de fermeture de la piscine,
- une deuxième position (PII), inférieure à la première position pour laquelle l'organe (72) d'obturation et de dérivation libère les ouvertures de la grille (71), dans la position basse (P1) du système de collecte des eaux pour laquelle la plateforme mobile est statique, en position basse immergée, autorisant l'eau en débordement à traverser la grille (71) et chuter dans la goulotte (70) de réception des eaux, l'organe (72) d'obturation et de dérivation obturant les premières ouvertures (76), notamment latérales de la goulotte, l'eau collectée dans la goulotte étant évacuée au travers des secondes ouvertures (78) vers les réservoirs tampons (8),
- une troisième position (PIII), supérieure par rapport à la première et seconde positions, pour laquelle l'organe (72) d'obturation et de dérivation emporte et supporte la grille (71) au-dessus du niveau de la position (Pf) relevée de fermeture de la plateforme, libérant les premières ouvertures (76) de la goulotte de réception des eaux, constituant la position haute (P2) du système (7) de collecte des eaux, l'organe d'obturation et de dérivation constituant en cette position haute ladite barrière périphérique (B) anti-débordement, l'eau poussée par les déplacements de la plateforme s'écoulant au travers dudit conduit de circulation (6), au travers des premières ouvertures (76) de la goulotte de réception des eaux.

9. Piscine selon la revendication 8, comprenant un système d'obturateur (79), interne à la goulotte, fermant les secondes ouvertures (78) lorsque le système (7) de collecte est en position haute (P2) et de manière à ce que l'eau s'écoule au travers des premières ouvertures (76) et ouvrant les secondes ouvertures (78) dans le premier état (E1) du système de collecte lorsque le système de collecte est en position basse (P1) et de manière à ce que l'eau en débordement collectée dans la goulotte soit dirigée vers les réservoirs tampon (8).

10. Piscine selon l'une des revendications 2 à 9, dans lequel le système d'actionnement de la plateforme comprend une pluralité d'actionneurs (4,5), reçus dans la double paroi formant le conduit de circulation (6), chaque actionneur comprenant :
- une vis sans fin (4), motorisée, sensiblement verticale reçue dans la double paroi,
- un écrou solidaire d'un support (5) saillant latéralement de la plateforme mobile (3) coopérant avec la vis sans fin.

11. Piscine selon la revendication 3 prise seule ou en combinaison avec l'une des revendications 4 à 7, dans laquelle le système (7) de collecte des eaux en débordement comprend :
- une goulotte (70) de réception des eaux, de section en U, comprenant une paroi de fond, et deux parois latérales, s'étendant de part et d'autre de la paroi de fond, la paroi latérale intérieure située du côté du volume de baignade présentant des premières ouvertures (76), en particulier latérales en communication avec le conduit de circulation (6), et des secondes ouvertures (78), en particulier de fond, en communication avec les réservoirs tampon (8),
- une partie statique (701), recouvrant la goulotte (70), formant une surface de piétinement sensiblement à niveau de la plateforme mobile alors en position (Pf) relevée et de fermeture du volume de baignade, ladite partie statique (701) définissant ladite position basse (P1) dudit système de collecte, un inter-espace (It) séparant ladite partie statique (701) de la margelle (9) formant une ouverture supérieure pour la goulotte (70),
- une partie mobile (702) interne à la goulotte (70) et mobile par rapport à la goulotte (70) et à ladite partie statique (701) pouvant prendre trois positions :
- une première position (PI') d'obturation pour laquelle ladite partie mobile (702) vient obturer l'inter-espace entre la margelle (9) et ladite partie statique (701), le système (7) de collecte des eaux alors dans ledit deuxième état (E2) pour lequel la plateforme mobile (3) est en position (Pf) relevée et de fermeture de la piscine, la surface supérieure de la partie mobile (702) prolongeant la surface de piètement de ladite partie statique (701),
- une deuxième position (PII'), inférieure à la première position pour laquelle la partie mobile (702) ouvre la goulotte (70) de réception des eaux, autorisant l'eau en débordement à chuter dans la goulotte (70) de réception des eaux, dans ladite position basse (P1) du système de collecte des eaux alors dans le premier état (E1) pour lequel la plateforme mobile est statique, en position basse immergée, la partie mobile (702) obturant les premières ouvertures (76), notamment latérales de la goulotte, l'eau collectée dans la goulotte étant évacuée au travers des secondes ouvertures (78) vers les réservoirs tampons (8),
- une troisième position (PIII'), supérieure par rapport à la première et seconde positions, pour laquelle ladite partie mobile (702) est agencée au-dessus du niveau de la position (Pf) relevée de fermeture de la plateforme, libérant les premières ouvertures (76) de la goulotte de réception des eaux, formant la position haute (P2) du système (7) de collecte des eaux, ladite partie mobile (702) formant en cette position haute ladite barrière périphérique (B) anti-débordement et ledit système de bouche supérieure (60), l'eau poussée par les déplacements de la plateforme s'écoulant au travers dudit conduit de circulation (6), au travers des premières ouvertures (76) de la goulotte de réception des eaux.

12. Piscine selon la revendication 11, comprenant au moins un actionneur à trois positions stables, configuré respectivement pour la commande de la partie mobile (702) suivant ladite première position (PI'), ladite deuxième position (PII') et ladite troisième position (PIII').

13. Piscine selon la revendication 12, dans laquelle ledit actionneur à trois positions stables comprend :
- une tige (703) d'actionneur solidaire de la partie mobile (702) solidaire d'une came (704), montée pivotante par rapport à l'axe de la tige, ladite came présentant des ergots de came (705)
- un cylindre fixe (706), présentant des encoches pentées (707, 708), y compris des premières encoches (707) recevant les ergots de came (705) dans ladite première position d'obturation (PI') de ladite partie mobile (702) et des secondes encoches (708), de niveau inférieur aux premières encoches, recevant les ergots de came dans ladite deuxième position ladite partie mobile (PII'), lesdites premières encoches (707) et les seconde encoches réparties en alternance sur la périphérie du cylindre fixe (706),
- un plongeur (709), d'axe coaxial au cylindre fixe (706), reçu coaxialement à l'intérieur du cylindre fixe (706), configuré pour monter ou descendre, sans possibilité de rotation suivant l'axe du cylindre fixe (706), présentant à son extrémité supérieure une pluralité de pentes (710),
- un ballon pneumatique (711) reçu dans le cylindre fixe (706), à l'état dégonflé dans la première position (PI') et la deuxième position (PII') de la partie mobile, (702) et à l'état gonflé pour actionner le plongeur à la montée dans la troisième position (PIII') de ladite partie mobile (702),
et dans laquelle ledit actionneur est configuré pour qu'à chaque séquence de montée et descente du plongeur sous l'action du ballon pneumatique (711), les ergots de came (705) alors reçus dans les premières encoches (707) ou alternativement lesdites secondes encoches (708) sont emportés à la montée par le plongeur (709), les pentes (710) du plongeur provoquant après dégagement des ergots de came (705) des première encoches ou alternativement les secondes encoches, le pivotement partiel de la came et des ergots de came, et jusqu'à la descente du plongeur (709) où les dits ergots partiellement pivotés viennent engager avec les secondes encoches (708), ou alternativement lesdites premières encoches (707), obtenant ainsi le passage du second état (E2) vers le premier état (E1) du système de collecte des eaux, ou inversement.

14. Piscine selon la revendication 4, dans laquelle y compris le réservoir principal, les réservoirs tampon (8), les parois latérales (2), le conduit de circulation (6), la plateforme mobile (3), les systèmes d'actionnement (4,5), le système (7) de collecte des eaux, la structure creuse (11) est un ensemble d'un seul tenant, autoportant.

15. Piscine selon l'une des revendications 1 à 14 enterrée de manière à ce que le plancher périphérique (S) à la piscine soit sensiblement construit à hauteur de la surface de piétinement dudit système de collecte dans ladite position basse (P1) dudit système de collecte.

## Patentansprüche

1. Schwimmbecken (1) mit beweglichem Boden, wobei das Schwimmbecken umfasst:
- Seitenwände (2) und eine bewegliche Plattform (3), die zwischen sich das Badevolumen des Schwimmbeckens definieren, wobei die Plattform von mindestens einer unteren eingetauchten Position in eine angehobene Position (Pf) an der Luft zum Schließen des Badevolumens (V) übergehen kann,
- ein Betätigungssystem (4, 5) der beweglichen Plattform (3) zum Anheben oder Absenken,
- eine periphere Zirkulationsleitung (6), die an der Peripherie des Badevolumens und der Seitenwände (2) angeordnet ist, wobei die Zirkulationsleitung (6) ein oberes Mündungssystem (60) und ein unteres Mündungssystem (61) umfasst, das mit dem Badevolumen derart in Verbindung steht, dass es ermöglicht, dass unter der Einwirkung der beweglichen Plattform (3) das Wasser durch die Zirkulationsleitung (6) beiderseits der beweglichen Plattform (3) vom oberen Mündungssystem (60) zum unteren Mündungssystem (61) beim Anheben der beweglichen Plattform (3) und vom unteren Mündungssystem (61) zum oberen Mündungssystem (60) beim Absenken der beweglichen Plattform (3) zirkuliert,
**dadurch gekennzeichnet, dass** das Schwimmbecken ein Überlaufbecken ist, umfassend:
- einen Hauptwasserbehälter, der das Wasser des überlaufenden Badevolumens enthält, der die Seitenwände, die Zirkulationsleitung und die bewegliche Plattform aufnimmt,
- einen oder mehrere Nebenbehälter zum Sammeln des überlaufenden Wassers mit Speicherfunktion, Speicherbehälter (8) genannt,
- ein Pumpensystem, das die Ausgleichsbehälter (8) verbindet und das überlaufende Badevolumen kontinuierlich vom Wasser der Speicherbehälter (8) versorgt,
und wobei das Schwimmbecken ein Wassersammelsystem (7) umfasst, das sich an der Peripherie des Badevolumens erstreckt und zum Sammeln des überlaufenden Wassers an der Peripherie des Badevolumens geeignet ist,
und wobei das Sammelsystem des überlaufenden Wassers zumindest teilweise beweglich ist, wobei es übergehen kann:
- von einer unteren Position (P1), in der das Wassersammelsystem einerseits einen Überlauf darstellt, der die Höhe des Überlaufens definiert, der die Aufnahme des Wassers gewährleistet, wenn das Schwimmbecken mit Überlauf funktioniert, wobei die bewegliche Plattform (3), die in diesem Fall in mindestens einer unteren eingetauchten Position in einem ersten Zustand (E1) des Sammelsystems (7) statisch ist, das Abfließen des gesammelten Wassers zu dem oder den Speicherbehältern (8) gestattet, und andererseits eine Trittfläche im Wesentlichen auf Höhe der beweglichen Plattform, die sich nun in der angehobenen Position (Pf) zum Schließen des Bodenvolumens befindet, insbesondere in einem zweiten Zustand des Sammelsystems (E2) darstellt,
- in eine obere Position (P2), die sich über dem Niveau der angehobenen Position (Pf) zum Schließen der beweglichen Plattform (3) befindet, einer oberen Position, in der das Wassersammelsystem (7) eine periphere Barriere (B) gegen das Überlaufen bei den Anhebe- oder Absenkbewegungen der beweglichen Plattform (3) in einem dritten Zustand (E3) des Sammelsystems darstellt, das nun das obere Mündungssystem (60) der Zirkulationsschaltung (6) darstellt, durch die das Wasser beim Anheben der beweglichen Plattform (3) eintritt oder das Wasser beim Absenken der beweglichen Plattform (3) austritt.

2. Schwimmbecken nach Anspruch 1, bei dem die Zirkulationsleitung (6) des Wassers peripher ist, definiert durch den Zwischenraum einer Doppelwand, die zwischen einer dichten äußeren Hülle des Schwimmbeckens, die den Hauptwasserbehälter definiert, und den Seitenwänden (2) innerhalb der dichten äußeren Hülle gebildet ist, wobei die Seitenwände (2) auf ihrer gesamten Höhe während der Funktion mit Überlauf eingetaucht sind.

3. Schwimmbecken nach Anspruch 2, bei dem das Wassersammelsystem (7) außerhalb der Doppelwand, die die Zirkulationsleitung (6) bildet, angeordnet ist, wobei das Schwimmbecken eine periphere Umrandung (9) umfasst, die den Zwischenraum der Doppelwand abdeckt, wobei die Umrandung dazu bestimmt ist, betreten zu werden,
und wobei:
- die Oberseite der Umrandung (9) auf Höhe der Trittfläche (7) des Wassersammelsystems (7) in der unteren Position (P1) des Sammelsystems derart angeordnet ist, dass sich die Trittflächen, die der beweglichen Plattform (3) in der angehobenen Schließposition (Pf) der beweglichen Plattform (3), der Umrandung und dem Sammelsystem angehören, ohne Unterbrechung verlängern,
- die Umrandung (9) derart eingerichtet ist, dass das überlaufende Wasser aus dem Badevolumen über die Umrandung bis zum Sammelsystem (7) während der Funktion des Schwimmbeckens mit Überlauf oder auch bei den Bewegungen zum Anheben der beweglichen Plattform (3) abfließt.

4. Schwimmbecken nach einem der Ansprüche 2 bis 3, bei dem die Speicherbehälter (8) an der Peripherie außerhalb der Doppelwand, die die Zirkulationsleitung (6) bildet, in einer hohlen Struktur (11) aufgenommen sind, wobei das Wassersammelsystem (7) senkrecht und über der hohlen Struktur angeordnet, seitlich an der Zirkulationsleitung (6) positioniert ist.

5. Schwimmbecken nach Anspruch 4, bei dem sich die hohle Struktur (11) auf der gesamten Peripherie der Doppelwand, die die Zirkulationsleitung (6) bildet, erstreckt, wobei eine Vielzahl von vertikalen Kästen (12) gebildet sind, die auf der Peripherie verteilt sind, wobei die Speicherbehälter (8) jeweils in den vertikalen Kästen aufgenommen sind.

6. Schwimmbecken nach Anspruch 5, bei dem eine Wärmeisolierung, wie synthetischer Schaumstoff, die Hohlräume der hohlen Struktur (11) auskleidet und jeden Speicherbehälter (8) von außen isoliert, wobei die aufgenommene Wärmeisolierung den Zwischenraum zwischen dem Speicherbehälter (8) und den Innenwänden des Kastens (12) auskleidet.

7. Schwimmbecken nach einem der Ansprüche 3 bis 6, bei dem ein Dichtungssystem (10) das dichte Schließen zwischen der beweglichen Plattform (3) und der Umrandung (9) in der angehobenen Schließposition (Pf) der beweglichen Plattform gewährleistet.

8. Schwimmbecken nach einem der Ansprüche 3 bis 7, bei dem das Sammelsystem (7) des überlaufenden Wassers umfasst:
- eine Rinne (70) zur Aufnahme des Wassers in U-Form, umfassend eine Bodenwand und zwei vorspringende Seitenwände, die sich beiderseits der Bodenwand erstrecken, die eine obere Öffnung der Wasseraufnahmerinne definieren, wobei die innere Seitenwand, die sich auf der Seite des Badevolumens befindet, erste Öffnungen, insbesondere seitliche (76), die mit der Zirkulationsleitung (6) in Verbindung stehen, und zweite Öffnungen (78), insbesondere einen Boden, der mit den Speicherbehältern in Verbindung steht, aufweist,
- ein im Wesentlichen horizontales Gitter (71), das die obere Öffnung der Wasseraufnahmerinne bedeckt, und dessen Oberseite die Trittfläche darstellt,
- ein Schließ- und Umleitungselement (72), das sich in der Rinne befindet und in Bezug zur Rinne (70) beweglich ist und drei Positionen einnehmen kann:
- eine erste obere Position (PI), in der das Schließ- und Umleitungselement (72) das Gitter in der unteren Position (P1) des Wassersammelsystems (7) schließt, das sich nun im zweiten Zustand (E2) befindet, in dem die bewegliche Plattform (3) in der angehobenen Position (Pf) zum Schließen des Schwimmbeckens ist,
- eine zweite untere Position (PII) in Bezug zur ersten Position, in der das Schließ- und Umleitungselement (72) die Öffnungen des Gitters (71) in der unteren Position (P1) des Wassersammelsystems freigibt, in der die bewegliche Plattform statisch, in der unteren eingetauchten Position ist, die es dem überlaufenden Wasser gestattet, das Gitter (71) zu durchqueren und in die Wasseraufnahmerinne (70) zu fallen, wobei das Schließ- und Umleitungselement (72) die ersten Öffnungen (76), insbesondere die seitlichen der Rinne, schließt, wobei das in der Rinne gesammelte Wasser durch zweite Öffnungen (78) zu den Speicherbehältern (8) abgeleitet wird,
- eine dritte obere Position (PIII) in Bezug zur ersten und zweiten Position, in der das Schließ- und Umleitungselement (72) das Gitter (71) über das Niveau der angehobenen Schließposition (Pf) der Plattform bringt und trägt, wobei die ersten Öffnungen (76) der Wasseraufnahmerinne freigegeben werden, was die obere Position (P2) des Wassersammelsystems (7) darstellt, wobei das Schließ- und Umleitungselement in dieser oberen Position die periphere Überlaufschutzschranke (B) darstellt, wobei das durch die Verschiebungen der Plattform verdrängte Wasser durch die Zirkulationsleitung (6) durch erste Öffnungen (76) der Wasseraufnahmerinne abfließt.

9. Schwimmbecken kann Anspruch 8, umfassend ein Schließsystem (79) innerhalb der Rinne, das die zweiten Öffnungen (78) schließt, wenn das Sammelsystem (7) in der oberen Position (P2) ist, und so dass das Wasser durch die ersten Öffnungen (76) abfließt, und das die zweiten Öffnungen (78) im ersten Zustand (E1) des Sammelsystems öffnet, wenn das Sammelsystem in der unteren Position (P1) ist, und so dass das in der Rinne gesammelte überlaufende Wasser zu den Speicherbehältern (8) geleitet wird.

10. Schwimmbecken nach einem der Ansprüche 2 bis 9, bei dem das Betätigungssystem der Plattform eine Vielzahl von Aktuatoren (4, 5) umfasst, die in der Doppelwand, die die Zirkulationsleitung (6) bildet, aufgenommen sind, wobei jeder Aktuator umfasst:
- eine im Wesentlichen vertikale motorbetriebene Schnecke (4), die in der Doppelwand aufgenommen ist,
- eine mit einem Träger (5) verbundene Mutter, die seitlich aus der beweglichen Plattform (3) herausragt, wobei sie mit der Schnecke zusammenwirkt.

11. Schwimmbecken nach Anspruch 3 allein oder in Kombination mit einem der Ansprüche 4 bis 7, bei dem das Sammelsystem (7) des überlaufenden Wassers umfasst:
- eine Rinne (70) zur Aufnahme des Wassers in U-Form, umfassend eine Bodenwand und zwei Seitenwände, die sich beiderseits der Bodenwand erstrecken, wobei die innere Seitenwand, die sich auf der Seite des Badevolumens befindet, erste Öffnungen, insbesondere seitliche (76), die mit der Zirkulationsleitung (6) in Verbindung stehen, und zweite Öffnungen (78), insbesondere einen Boden, der mit den Speicherbehältern (8) in Verbindung steht, aufweist,
- einen statischen Teil (701), der die Rinne (70) bedeckt, der eine Trittfläche im Wesentlichen auf Höhe der beweglichen Plattform bildet, die sich nun in der angehobenen Position (Pf) zum Schließen des Badevolumens befindet, wobei der statische Teil (701) die untere Position (P1) des Sammelsystems definiert, wobei ein Zwischenraum (It) zwischen dem statischen Teil (701) und der Umrandung (9) eine obere Öffnung für die Rinne (70) bildet,
- einen beweglichen Teil (702) innerhalb der Rinne (70), der in Bezug zur Rinne (70) und zum statischen Teil (701) beweglich ist, wobei er drei Positionen einnehmen kann:
- eine erste Schließposition (PI'), in der der bewegliche Teil (702) den Zwischenraum zwischen der Umrandung (9) und dem statischen Teil (701) schließt, wobei das Wassersammelsystem (7) nun im zweiten Zustand (E2) ist, in dem die bewegliche Plattform (3) in der angehobenen Position (Pf) zum Schließen des Schwimmbeckens ist, wobei die obere Fläche des beweglichen Teils (702) die Trittfläche des statischen Teils (701) verlängert,
- eine zweite untere Position (PII') in Bezug zur ersten Position, in der der bewegliche Teil (702) die Wasseraufnahmerinne (70) öffnet, wobei es dem überlaufenden Wasser gestattet wird, in die Wasseraufnahmerinne (70) zu fallen, und zwar in der unteren Position (P1) des Wassersammelsystems, das sich nun im ersten Zustand (E1) befindet, in dem die bewegliche Plattform statisch in der unteren eingetauchten Position ist, wobei der bewegliche Teil (702) die ersten Öffnungen (76), insbesondere die seitlichen der Rinne, schließt, wobei das in der Rinne gesammelte Wasser durch die zweiten Öffnungen (78) zu den Speicherbehältern (8) abgeleitet wird,
- eine dritte obere Position (PIII') in Bezug zur ersten und zweiten Position, in der der bewegliche Teil (702) über dem Niveau der angehobenen Position (Pf) zum Schließen der Plattform angeordnet ist, wobei die ersten Öffnungen (76) der Wasseraufnahmerinne freigegeben werden, was die obere Position (P2) des Wassersammelsystems (7) bildet, wobei der bewegliche Teil (702) in dieser oberen Position die periphere Überlaufschutzschranke (B) und das obere Mündungssystem (60) bildet, wobei das durch die Verschiebungen der Plattform verdrängte Wasser durch die Zirkulationsleitung (6) durch die ersten Öffnungen (76) der Wasseraufnahmerinne abfließt.

12. Schwimmbecken nach Anspruch 11, umfassend mindestens einen Aktuator mit drei stabilen Positionen, der für die Steuerung des beweglichen Teils (702) gemäß der ersten Position (PI'), der zweiten Position (PII') bzw. der dritten Position (PIII') eingerichtet ist.

13. Schwimmbecken nach Anspruch 12, bei dem der Aktuator mit drei stabilen Positionen umfasst:
- eine Aktuatorstange (703), die mit dem beweglichen Teil (702) verbunden ist, der mit einem Nocken (704) verbunden ist, der schwenkbar in Bezug zur Achse der Stange montiert ist, wobei der Nocken Nockenhaken (705) aufweist,
- einen festen Zylinder (706), der abgeschrägte Kerben (707, 708) aufweist, inklusive erster Kerben (707), die die Nockenhaken (705) in der ersten Schließposition (PI') des beweglichen Teils (702) aufnehmen, und zweiter Kerben (708) auf einem Niveau unter den ersten Kerben, die die Nockenhaken in der zweiten Position des beweglichen Teils (PII') aufnehmen, wobei die ersten Kerben (707) und die zweiten Kerben abwechselnd auf der Peripherie des festen Zylinders (706) verteilt sind,
- ein Tauchelement (709) mit einer Achse koaxial zum festen Zylinder (706), das koaxial zum Inneren des festen Zylinders (706) aufgenommen und eingerichtet ist, um ohne Möglichkeit einer Drehung entlang der Achse des festen Zylinders (706) aufzusteigen oder sich abzusenken, wobei es an seinem oberen Ende eine Vielzahl von Abschrägungen (710) aufweist,
- einen Druckluftballon (711), der in dem festen Zylinder (706) aufgenommen ist, im nicht aufgeblasenen Zustand in der ersten Position (PI') und der zweiten Position (PII') des beweglichen Teils (702) und im aufgeblasenen Zustand, um das Tauchelement beim Aufsteigen in der dritten Position (PIII') des beweglichen Teils (702) zu betätigen,
und wobei der Aktuator eingerichtet ist, dass bei jeder Auf- oder Abstiegssequenz des Tauchelements unter der Wirkung des Druckluftballons (711) die Nockenhaken (705), die nun in den ersten Kerben (707) oder alternativ in den zweiten Kerben (708) aufgenommen sind, vom Tauchelement (709) beim Aufsteigen mitgenommen werden, wobei die Abschrägungen (710) des Tauchelements nach Freigabe der Nockenhaken (705) aus den ersten Kerben oder alternativ den zweiten Kerben das teilweise Schwenken des Nockens und der Nockenhaken bis zum Abstieg des Tauchelements (709) hervorrufen, wo die teilweise geschwenkten Haken in die zweiten Kerben (708) oder alternativ in die ersten Kerben (707) eingreifen, wodurch der Übergang des Wassersammelsystems vom zweiten Zustand (E2) in den ersten Zustand (E1) oder umgekehrt blockiert wird.

14. Schwimmbecken nach Anspruch 4, bei dem inklusive des Hauptbehälters, der Speicherbehälter (8), der Seitenwände (2), der Zirkulationsleitung (6), der beweglichen Plattform (3), der Betätigungssysteme (4, 5), des Wassersammelsystems (7) die hohle Struktur (11) eine selbsttragende Einheit aus einem Stück ist.

15. Schwimmbecken nach einem der Ansprüche 1 bis 14, das versenkt ist, so dass der periphere Boden (S) des Schwimmbads im Wesentlichen auf Höhe der Trittfläche des Sammelsystems in der unteren Position (P1) des Sammelsystems gebaut ist.

## Claims

1. Swimming pool (1) with a movable bottom, the swimming pool comprising:
- side walls (2) and a movable platform (3) that together define the bathing volume of the swimming pool, the platform being capable of passing from at least one low submerged position to a raised position (Pf) in the open air, closing the bathing volume (V),
- a system for actuating (4, 5) said movable platform (3) in order to raise or lower same,
- a peripheral flow conduit (6), arranged at the periphery of the bathing volume and said side walls (2), said flow conduit (6) having an upper mouth system (60) and a lower mouth system (61) communicating with the bathing volume so as to make it possible that, under the action of the movable platform (3), the water flows through said flow conduit (6), on either side of the movable platform (3), from the upper mouth system (60) to the lower mouth system (61) during the raising of said movable platform (3), and from the lower mouth system (61) to the upper mouth system (60) during the lowering of said movable platform (3),
**characterised in that** said swimming pool is an overflow pool comprising:
- a main water tank containing the water of the overflowing bathing volume, receiving said side walls, the flow conduit and the movable platform,
- one or more secondary tanks for collecting the overflowing water, with a buffer function, called buffer tanks (8),
- a pump system linking the buffer tanks (8) and continuously supplying the overflowing bathing volume from the water from the buffer tanks (8),
and wherein said swimming pool comprising a water collection system (7), extending at the periphery of the bathing volume and suitable for collecting the water overflowing at the periphery of the bathing volume,
and wherein said overflowing water collection system is at least partially movable, being capable of passing:
- from a low position (P1) for which the water collection system, on the one hand, constitutes an overflow defining the height of the overflow, ensuring the receiving of water when the swimming pool functions as an overflow, the movable platform (3) thus static in at least one submerged low position, in a first state (E1) of said collection system (7) enabling the flow of the collected water to the buffer tank(s) (8), and on the other hand, constitutes a trampling substantially at the level of the movable platform thus in a raised position (Pf) and closing the bathing volume, in particular in a second state of said collection system (E2),
- to a high position (P2), situated above the level of the raised position (Pf) and of closing the movable platform (3), high position for which the water collection system (7) constitutes a peripheral anti-overflow barrier (B) during movements to raise or lower the movable platform (3), in a third state (E3) of said collection system which thus constitutes the upper mouth system (60) of the flow circuit (6) by which the water enters during the raising of the movable platform (3), or the water emerges during the lowering of the movable platform (3).

2. Swimming pool according to claim 1, wherein said water flow conduit (6) is peripheral, defined by the interspace of a double wall formed between a sealed outer casing of the swimming pool defining the main water tank and said side walls (2), inside the sealed outer casing, said side walls (2) being submerged over the whole height at least during the overflow operation.

3. Swimming pool according to claim 2, wherein the water collection system (7) is situated outside of the double wall forming the flow conduit (6), the swimming pool having a peripheral edge (9), covering the interspace of the double wall, said edge being intended to be trampled on,
and wherein:
- the upper surface of the edge (9) is situated up to the trampling surface of the water collection system (7), in said low position (P1) of said collection system and such that the trampling surfaces belonging respectively to the movable platform (3) in a raised position for closing (Pf) the movable platform (3), at the edge and at the collection system extending continuously,
- said edge (9) is configured such that the overflowing water of the bathing volume flows above the edge up to the collection system (7) during the operation of the overflow pool, or also, during raising movements of the movable platform (3).

4. Swimming pool according to one of claims 2 to 3, wherein the buffer tanks (8) are received at the periphery, outside of the double wall forming the flow conduit (6), received in a hollow structure (11), the water collection system (7) being situated just under and above the hollow structure, positioned laterally at the flow conduit (6).

5. Swimming pool according to claim 4, wherein the hollow structure (11), extending over the whole periphery of the double wall forming the flow conduit (6), forming a plurality of vertical chambers (12), distributed over said periphery, said buffer tanks (8) received respectively in said vertical chambers.

6. Swimming pool according to claim 5, wherein a thermal insulator, such as synthetic foam fills the voids of the hollow structure (11) and insulates each buffer tank (8) through the outside, the insulator received filling the interspace between the buffer tank (8) and the inner walls of the chamber (12).

7. Swimming pool according to one of claims 3 to 6, wherein a seal system (10) ensures the sealed closing between the movable platform (3) and the edge (9), in said raised position (Pf) for closing the movable platform.

8. Swimming pool according to one of claims 3 to 7, wherein the overflow water collection system (7) comprises:
- a duct (70) for receiving water, with a U-shaped cross-section, comprising a bottom wall, and two projecting side walls, extending on either side of the bottom wall, defining an upper opening of the duct for receiving water, the inner side wall situated on the side of the bathing volume having first openings, in particular side openings (76) in communication with the flow conduit (6), and second openings (78), in particular bottom openings, in communication with the buffer tanks,
- a grille (71), substantially horizontal, covering the upper opening of the duct for receiving water, and of which the upper surface constitutes the trampling surface,
- a blocking and bypass member (72), inside the duct and movable with respect to the duct (70) which could take three positions:
- a first high position (PI) for which the blocking and bypass member (72) blocks the grille in the low position (P1) of the water collection system (7) thus in said second state (E2) for which the movable platform (3) is in a raised position (Pf) and position for closing the swimming pool,
- a second position (PII), lower than the first position for which the blocking and bypass member (72) releases the openings of the grille (71), in the low position (P1) of the water collection system, for which the movable platform is static, in a submerged low position, enabling the overflow water to pass through the grille (71) and to fall into the duct (70) for receiving water, the blocking and bypass member (72) blocking the first openings (76), in particular side openings of the duct, the water collected in the duct being evacuated through second openings (78) to the buffer tanks (8),
- a third position (PIII), higher with respect to the first and second positions, for which the blocking and bypass member (72) removes and supports the grille (71) above the level of the raised position (Pf) for closing the platform, releasing the first openings (76) of the duct for receiving water, constituting the high position (P2) of the water collection system (7), the blocking and bypass member constituting in this high position, said peripheral anti-overflow barrier (B), the water thrust by movements of the platform flowing through said flow conduit (6), through first openings (76) of the duct for receiving water.

9. Swimming pool according to claim 8, comprising a blocking system (79), inside the duct, closing the second openings (78) when the collection system (7) is in a high position (P2) and such that the water flows through first openings (76) and opening the second openings (78) in the first state (E1) of the collection system when the collection system is in a low position (P1) and such that the overflow water collected in the duct is directed to the buffer tanks (8).

10. Swimming pool according to one of claims 2 to 9, wherein the system for actuating the platform comprising a plurality of actuators (4, 5) received in the double wall forming the flow conduit (6), each actuator comprising:
- a motorised worm screw (4), substantially vertical, received in the double wall,
- a nut integral with a support (5) projecting laterally from the movable platform (3) engaging with the worm screw.

11. Swimming pool according to claim 3, taken individually or in combination with one of claims 4 to 7, wherein the overflow water collection system (7) comprises:
- a duct (70) for receiving water, with a U-shaped cross-section, comprising a bottom wall, and two side walls, extending on either side of the bottom wall, the inner side wall situated on the side of the bathing volume having first openings (76), in particular side openings, in communication with the flow conduit (6), and second openings (78), in particular bottom openings, in communication with the buffer tanks (8),
- a static portion (701), covering the duct (70), forming a trampling surface substantially at the level of the movable platform thus in a raised position (Pf) and for closing the bathing volume, said static portion (701) defining said low position (P1) of said collection system, an interspace (It) separating said static portion (701) of the edge (9) forming an upper opening for the duct (70),
- a movable portion (702) inside the duct (70) and movable with respect to the duct (70) and to said static portion (701) which could take three positions:
- a first blocking position (PI') for which said movable portion (702) blocks the interspace between the edge (9) and said static portion (701), the water collection system (7) thus in said second state (E2) for which the movable platform (3) is in a raised position (Pf) and for closing the swimming pool, the upper surface of the movable portion (702) extending the trampling surface of said static portion (701),
- a second position (PII'), lower than the first position for which the movable portion (702) opens the duct (70) for receiving water, enabling the overflow water to fall into the duct (70) for receiving water, in said low position (P1) of the water collection system thus in the first state (E1) for which the movable platform is static, in a submerged low position, the movable portion (702) blocking the first openings (76), in particular side openings of the duct, the water collected in the duct being evacuated through second openings (78) to the buffer tanks (8),
- a third position (PIII'), higher with respect to the first and second positions, for which said movable portion (702) is arranged above the level of the raised position (Pf) of the platform, releasing the first openings (76) of the duct for receiving water, forming the high position (P2) of the water collection system (7), said movable portion (702) forming in this high position, said peripheral anti-overflow barrier (B) and said upper mouth system (60), the water thrust by movements of the platform flowing through said flow conduit (6), through first openings (76) of the duct for receiving water.

12. Swimming pool according to claim 11, comprising at least one actuator with three stable positions, configured separately for controlling the movable portion (702) according to said first position (PI'), said second position (PII') and said third position (PIII').

13. Swimming pool according to claim 12, wherein said actuator with three stable positions comprises:
- an actuator rod (703) integral with the movable portion (702) integral with a cam (704), mounted pivoting with respect to the axis of the rod, said cam having cam lugs (705),
- a fixed cylinder (706) having sloped notches (707, 708), including first notches (707) receiving the cam lugs (705) in said first position for blocking (PI') said movable position (702) and second notches (708), at a lower level than the first notches, receiving the cam lugs in said second position, said movable portion (PII'), said first notches (707) and the second notches distributed alternately over the periphery of the fixed cylinder (706),
- a plunger (709), with an axis coaxial to the fixed cylinder (706), received coaxially inside the fixed cylinder (706), configured to raise or lower, without the possibility of rotation about the axis of the fixed cylinder (706), having at the upper end thereof a plurality of slopes (710),
- an inflatable ball (711) received in the fixed cylinder (706), in the deflated state in the first position (PI') and the second position (PII') of the movable portion (702) and in the inflated state to actuate the plunger to raise in the third position (PIII') of said movable portion (702),
and wherein said actuator is configured such that at each raising and lowering sequence of the plunger, under the action of the inflatable ball (711), the cam lugs (705) thus received in the first notches (707) or alternatively said second notches (708) are removed at the raising by the plunger (709), the slopes (710) of the plunger causing after release of the cam lugs (705) of the first notches or alternatively the second notches, the partial pivoting of the cam and cam lugs, and until the lowering of the plunger (709) where said partially pivoted lugs are engaged with the second notches (708), or alternatively said first notches (707), thus obtaining the passage from the second state (E2) to the first state (E1) of the water collection system, or conversely.

14. Swimming pool according to claim 4, wherein including the main tank, the buffer tanks (8), the side walls (2), the flow conduit (6), the movable platform (3), the actuation systems (4, 5), the water collection system (7), the hollow structure (11) is a one-piece self-supporting assembly.

15. Swimming pool according to one of claims 1 to 14 buried such that the floor peripheral (S) to the swimming pool is substantially constructed at the height of the trampling surface of said collection system in said low position (P1) of said collection system.
